# EUROPÄISCHE PATENTSCHRIFT

(11) **EP 2 323 925 B1**
(45) Veröffentlichungstag und Bekanntmachung des Hinweises auf die Patenterteilung: **15.05.2013**
(21) Anmeldenummer: 09781316.6
(22) Anmeldetag: 30.07.2009
(51) Int. Cl.: B65D 83/04, B65D 75/32

(54) **FOLIENBEHÄLTER**
FILM CONTAINER
CONTENANT EN FEUILLES

(30) Priorität: 12.08.2008 EP 08162215
(43) Veröffentlichungstag der Anmeldung: 25.05.2011
(73) Patentinhaber: Boehringer Ingelheim International GmbH, 55216 Ingelheim am Rhein (DE)
(72) Erfinder: KURTZE, Stephan, 55216 Ingelheim am Rhein (DE); LUSTENBERGER, Stefan, 55216 Ingelheim am Rhein (DE); KUHN, Rolf, 55216 Ingelheim am Rhein (DE)
(74) Vertreter: Simon, Elke Anna Maria
(86) Internationale Anmeldenummer: PCT/EP2009/059907
(87) Internationale Veröffentlichungsnummer: WO 2010/018078

(56) Entgegenhaltungen:
- EP-A1- 1 674 408
- WO-A1-03/004382
- US-A- 5 325 968
- US-A1- 2005 178 692
- US-B1- 6 394 275

## Beschreibung

Die Erfindung bezieht sich auf einen Folienbehälter mit einer Bodenfolie und einer Deckfolie zur Ausbildung mindestens einer Aufnahmekammer für ein Füllgut, insbesondere eine pharmazeutische Wirkstoffformulierung.

Folienbehälter dienen unter anderem dazu, pharmazeutische Wirkstoffformulierungen vor Umwelteinflüssen von außen zu schützen, die unter Umständen die pharmazeutische Qualität der Wirkstoffformulierung beeinflussen können, und bestehen in der Regel aus einer Deckfolie und einer Bodenfolie, wobei in der Bodenfolie Kavitäten für das Füllgut ausgebildet sind. Die Deckfolie und die Bodenfolie können aus einer oder mehreren Schichten verschiedener oder gleicher Materialien aufgebaut sein. Die Deckfolie wird mit der Bodenfolie z.B. durch Kleben, Schweißen oder Versiegeln abgedichtet verbunden. Die Deckfolie und/oder die Bodenfolie sind in der Regel als Metall- und/oder Kunststoff- und/oder Papierfolie ausgebildet. Diese Materialien können in mehreren Schichten vorhanden sein. Typische Metallfolien umfassen beispielsweise Aluminiumfolien und Aluminiumverbundfolien, die aus Aluminium und z.B. einem Kunststoff gefertigt sind. Als Material für die Kunststofffolien kann Polyvinylchlorid (PVC), Cycloolefin-Copolymer (COC), Polychlortrifluorethylen (PCFE), Polyethylen (PE), Polypropylen (PP), Polyethylenterephtalat (PET), Polycarbonat (PC), Polyester (UP), Polyacrylat, Polyamid (PA) oder ein anderer Kunststoff oder eine mehrschichtige Kunststoffverbundfolie, beispielsweise bestehend aus einer Kombination von Polychlortrifluorethylen (PCTFE), das insbesondere unter dem für die Honeywell International, Inc. geschützten Handelsnamen Aclar® bekannt ist, mit Polyvinylchlorid (PVC) oder Polyvinylchlorid (PVC) mit Polyvinylidenchlorid (PVdC), verwendet werden. Häufig besteht ein Folienbehälter bzw. Blister aus einer Deckfolie aus Aluminium, die die Bodenfolie zur Aufnahme des pharmazeutischen Produktes bzw. Wirkstoffes verschließt. Diese tiefgezogene Bodenfolie kann ebenfalls eine Aluminiumfolie umfassen, um den Eintritt von Wasser in die Kavität zur Aufnahme des pharmazeutischen Produktes zu verhindern. Zur Schaffung einer weiteren Diffusionsbarriere bzw. zur Erhöhung der mechanischen Stabilität des Blisters kann optional die Aluminiumfolie der Bodenfolie aber auch die Deckfolie ein oder beidseitig mit weiteren Kunststoff- und/oder Papierfolien bedeckt sein.

In einigen Staaten werden Vorschriften zur kindersicheren Verpackung von medizinischen Produkten in Erwägung gezogen oder existieren bereits, um insbesondere Arzneimittel, die eine toxische Wirkung aufweisen bzw. bei einer unsachgerechten Verwendung ein verhältnismäßig hohes gesundheitliches Risiko darstellen, für Kinder schwer zugänglich zu machen.

Die DE 20 2004 003 781 Ul offenbart eine kindersichere rechteckförmige Verpackung aus zwei miteinander verbundenen Folien, deren flächiger Verschlussbereich mindestens einen Aufnahmeraum für ein Füllgut einschließt. Zum Öffnen des Folienbehälters ist eine vom Verschlussbereich vollständig umschlossene physikalische Markierung in Form einer Änderung, insbesondere Schwächung oder Wegnahme eines Abschnitts des Randbereichs, vorgesehen. Hierbei ist als erste Markierung ein Schnitt oder eine Linie im als Siegel-Randbereich ausgebildeten Verschlussbereich der aus den Folien gebildeten Verpackung, die sich nicht bis zum Rand der Verpackung erstreckt, und als zweite Markierung eine Linie vorgesehen, die die erste Markierung kreuzt und die bei Knickung die erste Markierung zur Außenkontur hin zum Einreißen freigibt. Der Verschlussbereich ist im Bereich eines ungesiegelten Entnahmebereichs zu einer Lasche verbreitert, die geknickt wird, damit der Schnitt Bestandteil der Außenkontur wird. Das Öffnen der Verpackung erfolgt durch Abreißen eines Verpackungsendes an der Stelle des Schnittes. Im Weiteren ist ein Rechteckbeutel mit einem in einem Eckbereich verbreiterten Siegelrand gezeigt, durch den eine schräg zur Außenkontur ausgerichtete Biegelinie verläuft, von der rechtwinklig ein Schnitt oder eine Stanzung zum Einreißen der Verpackung abgeht.

WO/ 03/004382 offenbart einen weiteren kindersicheren Folienbehälter.

Es ist Aufgabe der Erfindung, einen Folienbehälter der eingangs genannten Art zu schaffen, bei dem ein einzeln in der Aufnahmekammer aufgenommenes Füllgut äußerst zuverlässig kindersicher untergebracht ist.

Erfindungsgemäß wird die Aufgabe dadurch gelöst, dass der Aufnahmekammer als Sicherung ein die Aufnahmekammer abdeckendes und lösbar festgelegtes Schiebeelement zugeordnet ist.

Der Folienbehälter, ein so genannter Blister, ist im Wesentlichen durch die Kavitäten aufweisende Bodenfolie und die Deckfolie, durch die das Füllgut in bekannte Weise gedrückt werden muss, gebildet. Zusätzlich umfasst der Folienbehälter Schiebelemente, die jeder einzelnen Aufnahmekammer als separat zu betätigendes Schiebelement zugeordnet sind. Das Schiebeelement ist dabei in einer ersten gesicherten Position oberhalb der Aufnahmekammer angeordnet und kann für die Entnahme des Füllgutes in eine zweite Position verschoben oder gezogen werden, um den Bereich oberhalb der Aufnahmekammer freizugeben, wonach die Deckfolie sichtbar ist und das Füllgut durch die Deckfolie aus der Aufnahmekammer gedrückt werden kann. Das Schiebeelement kann dabei in an sich beliebiger Weise am Folienbehälter angeordnet bzw. verschiebbar befestigt werden. Zur Entnahme des Füllgutes durch die Deckfolie ist also zunächst das Schiebeelement zu verlagern, um den entsprechenden Bereich der Deckfolie freizulegen.

Da für jede Aufnahmekammer eine zusätzliche separate Sicherungseinrichtung in Form des Schiebeelementes vorgesehen ist, ist eine zusätzliche Kindersicherung für den Folienbehälter bereitgestellt, denn die Art der Öffnung der Aufnahmekammer ist unüblich und damit für ein Kind erschwert. Ein Erwachsener kann dahingegen die Vorgänge zur Öffnung der Aufnahmekammer leicht erfassen und bewerkstelligen. Das Schiebeelement kann aus einem kostengünstigen Material hergestellt werden und bei geeigneter Ausgestaltung kann eine zusätzliche Umverpackung eingespart werden, da der Folienbehälter mit seiner Umverpackung eine Einheit bildet. Durch verschiedene Schritte zum Öffnen der Aufnahmekammer ist darüber hinaus ein unbeabsichtigtes Entnehmen des Füllguts wirkungsvoll vermieden und die Aufnahmekammer durch das Schiebeelement in ihrem Öffnungsbereich geschützt.

Erfindungsgemäß weist jedes Schiebeelement in seinem Angriffsbereich eine perforierte Öffnungslasche auf, wobei die Öffnungslasche zu entfernen ist, um das Schiebelement zu verlagern. Demnach muss die Öffnungslasche zunächst entlang ihrer Perforation entfernt werden, um nachfolgend an das Schiebeelement zu gelangen und dasselbe aus der die Aufnahmekammer abdeckenden in die die Öffnung der Aufnahmekammer freigebenden Position zu verschieben. Somit ist ein selbsttätiges oder für ein Kind leichtes Öffnen des Folienbehälters unterbunden. Die Öffnungslasche kann beispielsweise einstückig mit dem Schiebeelement ausgebildet werden und wird mit einer entsprechenden Perforierung bei der Herstellung des Folienbehälters ausgestattet. Selbstverständlich kann die Öffnungslasche beispielsweise auch durch Kleben gesichert sein.

In Ausgestaltung ist im Bereich der Aufnahmekammer die Deckfolie als Ab- und/oder Aufreißlasche ausgebildet oder eine zusätzliche Ab- und/oder Aufreißlasche vorgesehen. Die Ab- und/oder Aufreißlasche verhindert ein einfaches Durchdrücken des Füllgutes durch die Deckfolie. Vielmehr ist es erforderlich, zum Entnehmen des Füllgutes nach der Verlagerung des Schiebeelementes die Ab- und/oder Aufreißlasche zu entfernen oder zu öffnen. Diese Ab- und/oder Aufreißlasche kann beispielsweise als Folienschicht der Deckfolie bei der Herstellung des mehrschichtigen Folienbehälters ausgebildet sein oder als zusätzliche Folie die Bodenfolie und/oder die Deckfolie im Bereich der Aufnahmekammer überdecken und in geeigneter Weise mit der Bodenfolie und/oder der Deckfolie, beispielsweise durch Kleben, verbunden sein.

Vorzugsweise ist das Schiebeelement mit einem Flächenabschnitt, in dem das Schiebeelement gelagert ist, zu einem Sicherheitselement zusammengefasst. Das Sicherheitselement ist getrennt von dem Folienbehälter handhabbar und in Abhängigkeit von dem Füllgut bzw. des Sicherheits- und/oder Handhabungsanforderungen mit dem Folienbehälter, dem Blister, fest zu verbinden.

Der Flächenabschnitt weist in etwa die gleiche Größe wie die Boden- und die Deckfolie auf, so dass er die Deckfolie komplett überdeckt und bei einem mehrlagigen Folienbehälter eine weitere Lage bildet. Das Schiebeelement kann in der Ebene dieser Lage nach dem Öffnen oder Abreißen der vorperforierten Öffnungslasche verschoben werden.

Um eine Vielzahl von Schiebeelementen nebeneinander anordnen zu können und eine technisch relativ einfach gestaltete Lagerung bereitzustellen, ist zweckmäßigerweise das Schiebeelement rechteckförmig und der Flächenabschnitt weist eine korrespondierende Aussparung zur Lagerung des Schiebeelementes auf. Selbstverständlich sind die Aussparungen zum Verschieben der Schiebeelemente randseitig offen.

Nach einer Weiterbildung umfasst das Sicherheitselement eine den Flächenabschnitt überdeckende Abdeckung, die einen Schlitz aufweist, durch den die Öffnungslasche des Schiebeelementes zugänglich ist, und die mit einer Öffnung versehen ist, deren Geometrie im Wesentlichen der Grundfläche der Aufnahmekammer entspricht und die korrespondierend zur Aufnahmekammer angeordnet ist. Sonach sind die Schiebeelemente unverlierbar zwischen der Deckfolie und der Abdeckung in dem Flächenabschnitt gehalten. Die Abdeckung verhindert eine Manipulation der unterhalb der Abdeckung angeordneten beweglichen Schiebeelemente. Gegebenenfalls können die Schiebeelemente seitliche leicht über den Folienbehälter überstehen, um nach dem Entferner der vorperforierten Öffnungslasche das Schiebeelement zu verschieben und die Aufnahmekammer frei zu geben. Dabei kann das Schiebeelement entweder nur bis zu einem Anschlag vorschoben oder vollständig vom Folienbehälter getrennt werden.

Zur Betätigung verschiedener vorperforierter Öffnungslaschen ist der Schlitz in der Abdeckung vorgesehen. Durch diesen Schlitz hindurch kann auf die Öffnungslaschen zugegriffen werden. Natürlich kann jeder Öffnungslasche ein separater Schlitz oder mehreren Öffnungslaschen ein gemeinsamer Schlitz zugeordnet sein, beispielsweise in Form eines Langlochs. Das Füllgut wird durch die Öffnung der Abdeckung entnommen. Selbstverständlich kann der Abdeckung eine Weitere Sicherheitsfolie zugeordnet werde, um beispielsweise die Unversehrtheit des Sicherheitselementes zu dokumentieren.

Zur Einsparung zusätzlichen Verpackungsmaterials ist die Abdeckung als Umverpackung oder Teil einer Umverpackung ausgebildet. Beispielsweise ist eine zusätzliche Pappschachtel nicht notwendig. Auf diese Umverpackung können auch alle notwendigen Produktinformationen aufgedruckt werden, um beispielsweise einen Beipackzettel einzusparen.

Bevorzugt besteht die Bodenfolie aus Kunststoff, Aluminium oder einem Verbund dieser Werkstoffe. Die Formgebung, Größe und Anzahl der jeweiligen Kavitäten der Aufnahmekammern in der Bodenfolie ist auf das aufzunehmende Füllgut, wie beispielsweise eine Tablette oder dergleichen, abgestimmt. Natürlich kann ein einziger Folienbehälter mit beispielsweise 5, 10, 20 oder 30 Aufnahmekammern mit jeweils einem zugeordneten Schiebeelement ausgebildet sein. Die Bodenfolie ist beispielsweise auf der dem Füllgut zugewandten Seite aus einer ca. 60 µm dicken Schicht aus Polyvinylchlorid (PVC), auf die eine ca. 45 µm dicke Aluminiumfolie folgt, die wiederum mit einer ca. 25 µm dicken Folie aus einem orientierten Polyamid (oPA) verbunden ist, gefertigt.

Als Material für die Deckfolie ist eine AluminiumVerbundfolie vorgeschlagen, wobei zum Entnehmen des Füllguts, wie bereits erläutert, dieses aus der Aufnahmekammer heraus durch die Deckfolie hindurchgedrückt wird oder die Deckfolie wird oberhalb der Öffnung der Aufnahmekammer von einem Nutzer aufgerissen. Zum Öffnen der Aufnahmekammer können entsprechende Markierungen, Perforierungen und dergleichen an der Deckfolie vorgesehen sein. Die Deckfolie kann beispielsweise auf der dem Füllgut zugewandten Seite aus einer ca. 20 µm dicken Aluminiumfolie und einer damit verbundenen ca. 23 µm dicken Folie aus einem Polyethylenterephtalat (PET) bestehen. Selbstverständlich können die Bodenfolie und die Deckfolie auch identisch sein oder aus anderen Materialien gefertigt werden.

Bei einer vorteilhaften Ausgestaltung ist das Material für das Schiebeelement und/oder die Abdeckung und/oder der Flächenabschnitt Pappe oder Karton. Diese Materialien lassen sich relativ leicht durch Stanzen, Prägen und/oder Drucken bearbeiten. Das Schiebeelement mit der zugeordneten vorperforierten Öffnungslasche ist in dem Flächenabschnitt in der Fertigung zu einem Teil zusammengefasst und mit den entsprechenden Stanzungen oder Perforierungen versehen. Bei der Herstellung des Folienbehälters kann eine solche Lage oder Schicht beispielsweise auf die Deckfolie aufgeklebt werden.

Vorteilhafterweise ist der Folienbehälter mit einer brieftaschenartigen Verpackungseinheit ausgestattet. Bei einer so genannten Wallet-Verpackung handelt es sich um eine Kombination aus einem Folienbehälter, also einer Blisterpackung, und einer Faltschachtel. Ein solches Wallet kann wie eine Brieftasche aufgeklappt und wieder verschlossen werden. Es besteht aus einer oder mehreren Blisterkarten, die an einer Sekundärverpackung, z.B. aus Faltkarton, fest verbunden sind. Die Blisterkarten können auf die Sekundärverpackung z.B. geklebt, gesiegelt, genietet oder mit Etiketten fixiert werden. Das Wallet kann hierbei in eine unterschiedliche Anzahl von Kartonlagen (Panels) unterteilt sein. Dem Wallet können Informationen in Form einer Broschüre (Booklet) beigelegt oder auf diesem befestigt (z.B. geklebt, gesiegelt oder mit Etiketten fixiert) sein.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispiels unter Bezugnahme auf die zugehörigen Zeichnungen näher erläutert. Es zeigt:
- Fig.1: eine perspektivische Explosionsdarstellung eines erfindungsgemäßen Folienbehälters und
- Fig.2: eine Draufsicht auf den Folienbehälter nach Fig. 1.

Der als Blister oder Blisterpackung ausgebildete Folienbehälter 1 umfasst eine Bodenfolie 2 mit Kavitäten 13 und einer Deckfolie 3, die in geeigneter Weise, vorzugsweise durch einen Heißsiegellack, mit der Bodenfolie 2 verbunden ist, um im Bereich der Kavitäten 13 geschlossene Aufnahmekammern 4 für jeweils mindestens ein Füllgut 5, insbesondere eine pharmazeutische Wirkstoffformulierung, zu bilden.

Weiterhin verfügt der Folienbehälter 1 über ein Sicherheitselement 6, das einen Flächenabschnitt 12 aus Pappe oder Karton umfasst, in dem Schiebeelemente 7 jeweils in einer Aussparung 14 gelagert sind, die in Richtung des Pfeils Z aus dem Flächenabschnitt 12 manuell herausgezogen werden können. Um eine Beschädigung der Schiebeelemente 7 zu vermeiden und die Schiebeelemente 7 unverlierbar in dem Flächenabschnitt 12 zu halten, ist eine Abdeckung 8, insbesondere aus Pappe oder Karton, vorgesehen, die den Flächenabschnitt 12 überdeckt und die in dem den Aufnahmekammern 4 gegenüberliegenden Randbereich einen Schlitz 9 aufweist, durch den vorperforierte Öffnungslaschen 10 der parallel und beabstandet zueinander ausgerichteten Schiebeelemente 7 zugänglich sind. Dem Schlitz 9 gegenüberliegend sind Öffnungen 11 in der Abdeckung 8 vorgesehen, durch die das Füllgut 5 entnommen werden kann.

Zum Öffnen einer Aufnahmekammer 4 des Folienbehälters 1 muss zunächst die vorperforierte Öffnungslasche 10 durch den langlochförmigen Schlitz 9 hindurch ergriffen und abgerissen werden, um erst nachfolgend das Schiebeelement 7 durch Hindurchgreifen durch den Schlitz 9 oder die Öffnung 11 der Abdeckung 8 in der Richtung gemäß dem Pfeil Z aus dem Flächenabschnitt 12 schieben zu können, damit die Deckfolie 3 im Bereich der entsprechenden Aufnahmekammer 4 freiliegt. Anschließend kann das Füllgut 5 durch die Deckfolie 3 aus der Aufnahmekammer 4 gedrückt und durch die Öffnung 11 in der Abdeckung 8 entnommen werden.

Für das Schiebeelement 7 kann ein Anschlag vorgesehen sein, der das Herausziehen begrenzt oder es kann vollständig herausgezogen und vom Folienbehälter 1 getrennt werden.

## Patentansprüche

1. Folienbehälter mit einer Bodenfolie (2) und einer damit verbundenen Deckfolie (3) zur Ausbildung mindestens einer Aufnahmekammer (4) für ein Füllgut (5), insbesondere eine pharmazeutische Wirkstoffformulierung, wobei jeder Aufnahmekammer (4) als Sicherung ein die Aufnahmekammer (4) abdeckendes und lösbar festgelegtes Schiebeelement (7) zugeordnet ist, **dadurch gekennzeichnet, dass** das Schiebeelement (7) in seinem Angriffsbereich eine perforierte entfernbare Öffnungslasche (10) aufweist, um das Schiebelement (7) zu verlagern.

2. Folienbehälter nach Anspruch 1, **dadurch gekennzeichnet, dass** die Öffnungslasche einstückig mit dem Schiebeelement ausgebildet ist.

3. Folienbehälter nach Anspruch 1 oder 2, **dadurch gekennzeichnet, dass** im Bereich der Aufnahmekammer (4) die Deckfolie (3) als Ab- und/oder Aufreißlasche ausgebildet oder eine zusätzliche Ab- und/oder Aufreißlasche vorgesehen ist.

4. Folienbehälter nach einem der Ansprüche 1 bis 3, **dadurch gekennzeichnet, dass** das Schiebeelement (7) mit einem Flächenabschnitt (12), in dem das Schiebeelement (7) gelagert ist, zu einem Sicherheitselement (6) zusammengefasst ist.

5. Folienbehälter nach einem der Ansprüche 1 bis 4, **dadurch gekennzeichnet, dass** das Schiebeelement (7) rechteckförmig ist und der Flächenabschnitt (12) eine korrespondierende Aussparung (14) zur Lagerung des Schiebeelementes (7) aufweist.

6. Folienbehälter nach einem der Ansprüche 1 bis 5, **dadurch gekennzeichnet, dass** das Sicherheitselement (6) eine den Flächenabschnitt (12) überdeckende Abdeckung (8) umfasst, die einen Schlitz (9) aufweist, durch den die Öffnungslasche (11) des Schiebeelementes (7) zugänglich ist, und die mit einer Öffnung (11) versehen ist, deren Geometrie im Wesentlichen der Grundfläche der Aufnahmekammer (4) entspricht und die korrespondierend zur Aufnahmekammer (4) angeordnet ist.

7. Folienbehälter nach Anspruch 6, **dadurch gekennzeichnet, dass** die Abdeckung (8) als Umverpackung oder Teil einer Umverpackung ausgebildet ist.

8. Folienbehälter nach einem der Ansprüche 1 bis 7, **dadurch gekennzeichnet, dass** die Bodenfolie (4) aus Kunststoff, Aluminium oder einem Verbund dieser Werkstoffe besteht.

9. Folienbehälter nach einem der Ansprüche 1 bis 7, **dadurch gekennzeichnet, dass** die Deckfolie (3) eine AluminiumVerbundfolie ist.

10. Folienbehälter nach einem der Ansprüche 1 bis 8, **dadurch gekennzeichnet, dass** das Schiebeelement (7) und/oder die Abdeckung (8) und/oder der Flächenabschnitt (12) aus Pappe oder Karton bestehen.

11. Folienbehälter (1) nach einem der Ansprüche 1 bis 9, **dadurch gekennzeichnet, dass** der Folienbehälter (1) mit einer brieftaschenartigen Verpackungseinheit ausgestattet ist.

## Claims

1. Film container having a bottom film (2) and a top film (3) attached thereto, to form at least one accommodating chamber (4) for a filling (5), particularly a pharmaceutical active substance formulation, wherein associated with each accommodating chamber (4) as a safeguard is a releasably attached sliding element (7) that covers the accommodating chamber (4), **characterised in that** the sliding element (7), in its operative region, comprises a perforated removable opening tab (10) in order to displace the sliding element (7).

2. Film container according to claim 1, **characterised in that** the opening tab is formed in one piece with the sliding element.

3. Film container according to claim 1 or 2, **characterised in that** in the region of the accommodating chamber (4) the top film (3) is configured as a tear-off and/or tear-open tab or an additional tear-off and/or tear-open tab is provided.

4. Film container according to one of claims 1 to 3, **characterised in that** the sliding element (7) is combined with a flat section (12) in which the sliding element (7) is mounted, to form a safety element (6).

5. Film container according to one of claims 1 to 4, **characterised in that** the sliding element (7) is rectangular in shape and the flat section (12) has a corresponding recess (14) for accommodating the sliding element (7).

6. Film container according to one of claims 1 to 5, **characterised in that** the safety element (6) comprises a cover (8) that covers the flat section (12), this cover having a slot (9) through which the opening tab (11) of the sliding element (7) is accessible and being provided with an opening (11) the geometry of which essentially corresponds to the base area of the accommodating chamber (4) and which is arranged so as to correspond to the accommodating chamber (4).

7. Film container according to claim 6, **characterised in that** the cover (8) is configured as a wrapper or part of a wrapper.

8. Film container according to one of claims 1 to 7, **characterised in that** the bottom film (4) is made of plastics, aluminium or a combination of these materials.

9. Film container according to one of claims 1 to 7, **characterised in that** the top film (3) is a composite aluminium film.

10. Film container according to one of claims 1 to 8, **characterised in that** the sliding element (7) and/or the cover (8) and/or the flat section (12) consist of board or cardboard.

11. Film container (1) according to one of claims 1 to 9, **characterised in that** the film container (1) is equipped with a wallet-like packaging unit.

## Revendications

1. Contenant en feuille comportant une feuille inférieure (2) et une feuille de revêtement (3) reliée à celle-ci pour former au moins une chambre de réception (4) d'un matériau de remplissage (5), en particulier une formulation de substance active pharmaceutique, un élément poussoir (7) couvrant la chambre de réception (4) et fixé de façon amovible étant affecté en tant que sécurité à chaque chambre de réception (4), **caractérisé en ce que** l'élément poussoir (7) présente dans sa zone de préhension une languette d'ouverture (10) perforée pouvant être retirée pour déplacer l'élément poussoir (7).

2. Contenant en feuille selon la revendication 1, **caractérisé en ce que** la languette d'ouverture est conçue d'un seul tenant avec l'élément poussoir.

3. Contenant en feuille selon la revendication 1 ou 2, **caractérisé en ce que**, dans la zone de la chambre de réception (4), la feuille de couverture (3) est conçue comme une languette d'ouverture à retirer et/ou déchirer ou comme une languette d'ouverture à retirer et/ou déchirer supplémentaire.

4. Contenant en feuille selon l'une des revendications 1 à 3, **caractérisé en ce que** l'élément poussoir (7) est rassemblé avec un segment de surface (12) dans lequel l'élément poussoir (7) est placé en un élément de sécurité (6).

5. Contenant en feuille selon l'une des revendications 1 à 4, **caractérisé en ce que** l'élément poussoir (7) est rectangulaire et **en ce que** le segment de surface (12) présente un évidement correspondant (14) pour le stockage de l'élément poussoir (7).

6. Contenant en feuille selon l'une des revendications 1 à 5, **caractérisé en ce que** l'élément de sécurité (6) présente un revêtement (8) recouvrant le segment de surface (12) qui présente une fente (9) au travers de laquelle la languette d'ouverture (11) de l'élément poussoir (7) est accessible et qui est dotée d'une ouverture (11) dont la géométrie correspond essentiellement à la surface de base de la chambre de réception (4) et qui est disposée de façon à correspondre à la chambre de réception (4).

7. Contenant en feuille selon la revendication 6, **caractérisé en ce que** le revêtement (8) est conçu comme un emballage ou une partie d'un emballage.

8. Contenant en feuille selon l'une des revendications 1 à 7, **caractérisé en ce que** la feuille inférieure (4) est en matière plastique, en aluminium ou en un composite de ces matériaux.

9. Contenant en feuille selon l'une des revendications 1 à 7, **caractérisé en ce que** la feuille de revêtement (3) est une feuille composite d'aluminium.

10. Contenant en feuille selon l'une des revendications 1 à 8, **caractérisé en ce que** l'élément poussoir (7) et/ou le revêtement (8) et/ou le segment de surface (12) sont en papier ou en carton.

11. Contenant en feuille (1) selon l'une des revendications 1 à 9, **caractérisé en ce que** le contenant en feuille (1) est doté d'une unité d'emballage de type portefeuille.
